# EUROPÄISCHE PATENTSCHRIFT

(11) **EP 0 175 676 B1**
(45) Veröffentlichungstag und Bekanntmachung des Hinweises auf die Patenterteilung: **08.02.1989**
(21) Anmeldenummer: 85890211.7
(22) Anmeldetag: 05.09.1985
(51) Int. Cl.: D06F 57/04

(54) **Gleitmuffe für Wäschespinne**
Slidable sleeve for clothes dryer
Manchon coulissant pour sèche linge

(30) Priorität: 06.09.1984 AT 2865/84
(43) Veröffentlichungstag der Anmeldung: 26.03.1986
(73) Patentinhaber: Wüster, Heinrich, A-6460 Imst/Tirol (AT)
(72) Erfinder: Wüster, Heinrich, A-6460 Imst/Tirol (AT)
(74) Vertreter: Berger, Erhard, Dr.

(56) Entgegenhaltungen:
- FR-A- 2 412 639
- GB-A- 2 150 429
- US-A- 4 368 749

## Beschreibung

Die Erfindung betrifft eine Gleitmuffe für das mehrarmige Spreizgestell eines schirmartig ausgebildeten Wäschetrockners, wobei die Arme des Spreizgestelles in am Standrohr des Wäschetrockners verschiebbaren, gegebenenfalls am Standrohr feststellbaren, Gleitmuffen gelagert sind.

Diese Gleitmuffen werden durch die daran angelenkten Arme des Spreizgestelles besonders dann stark beansprucht, wenn auf die zwischen den Armen gespannte Wäscheleine, nicht gleichmässig auf alle Felder verteilt, nasse, schwere Wäsche aufgehängt wird, sondern ungleichmässig auf nur eines der Felder. Dies führt dazu, dass die Arme gegeneinander gezogen werden und dass es, aufgrund des langen Hebelarmes der Arme, zu einer hohen Beanspruchung der an den Gleitmuffen angebrachten Lappen zur Lagerung der Tragarme kommt. Diese hohe Beanspruchung der Gleitmuffen wird noch zusätzlich durch an der Wäsche angreifenden Wind verstärkt.

Bei einer bereits bekannten Ausführung (FR-A 2 412 639) wird versucht, die besondere Belastung der Gleitmuffe durch eine mehrteilige Konstruktion zu kompensieren, indem die Arme an einem, mit paarweise nach aussen ragenden Lappen versehenen Metallpressprofilabschnitt angelenkt sind, der auch die seitlichen Belastungen der Arme aufnimmt und selbst auf einer, aus zwei formschlüssig verbundenen Teilen bestehenden, das Standrohr mit einem innenliegenden hülsenförmigen Abschnitt umgreifenden Kunststoffhülse sitzt, die die oberen und unteren Stirnkanten des Metallpressprofilabschnittes abdeckt. Diese Konstruktion gewährleistet zwar eine hohe mechanische Stabilität, ist jedoch in der Herstellung ziemlich aufwendig, weil der benötigte Metallmittelteil und die Kunststoffteile mit sehr engen Toleranzen gefertigt und miteinander verbunden werden müssen.

Aus der GB-PS 988 557 ist ferner ein Wäschetrockner bekannt, bei welchem das Standrohr gegen Verdrehung fixiert ist und sich die Trag- und Hilfsarme um das Standrohr drehbar in mehrteiligen Gleitmuffen aus Kunststoff abstützen, wobei die Gleitmuffen einen drehbaren Ring zur Anlenkung der Tragarme aufweisen, welcher an seinem oberen und unteren Ende von am Standrohr befestigten Gegenlagern fixiert wird. Diese nur zum Zwecke der Drehmöglichkeit des Armgestelles um das Standrohr geschaffene Konstruktion hat sich in der Praxis durch die nicht beherrschbaren Reibungsverhältnisse unter verschiedensten Witterungsbedingungen nicht bewähren können.

Aufgabe der Erfindung ist es, eine einfach aufgebaute Gleitmuffe anzugeben, die hohen Beanspruchungen gewachsen und einfach herzustellen ist.

Dies wird bei einer Gleitmuffe gemäss dem Oberbegriff des Anspruches 1 erfindungsgemäss durch die kennzeichnenden Merkmale des Anspruchs 1 erreicht.

Durch den erfindungsgemässen Aufbau der Gleitmuffe mit einer eigenen Tragehülse, als innenliegendem ersten Gleitmuffenteil mit zur Anlenkung der Arme angeformten Lappen, die keine seitlichen Kräfte aufzunehmen haben, und mit einer eigenen Stützhülse, die die von den Armen aufgebrachten seitlichen Kräfte aufnimmt, als aufgesteckten zweiten Gleitmuffenteil wird eine hohe Belastbarkeit der gesamten Gleitmuffe verbunden mit einer einfachen Herstellung der beiden Teilhülsen erzielt. Durch die Funktionstrennung in den beiden Hülsen bzw. Gleitmuffenteilen kann die Ausgestaltung und das Material jeweils ganz auf die Halte- bzw. Stützfunktion abgestellt werden. So können z. B. beide Hülsen bzw. Gleitmuffenteile aus verschiedenen Kunststoffen hergestellt werden.

Bei einer Ausgestaltung der Erfindung gemäss Anspruch 2 werden die von den Armen des Spreizgestelles auf die Gleitmuffe übertragenen Seitenkräfte von dem zufolge seiner Gestalt sehr steifen glockenförmigen Aussenmantel des zweiten Gleitmuffenteiles aufgenommen, wobei diese Seitenkräfte über die Stützelemente in den glokkenförmigen Aussenmantel eingetragen werden.

Bei einer Ausgestaltung der Erfindung gemäss Anspruch 3 wird die Grösse des glockenförmigen Aussenmantels zweckmässigerweise so gewählt, dass die Stützflächen im Bereich der äusseren Enden der Lappen zu liegen kommen. Auf diese Weise wird die Beanspruchung der Lappen durch die Seitenkräfte sehr gering gehalten. Dabei kann die Grösse bzw. die radiale Erstreckung des glokkenförmigen Aussenmantels auf die Grösse der aufzunehmenden Seitenkräfte abgestimmt werden und die Lappen brauchen nur in ihrer radialen Erstreckung entsprechend lang ausgebildet zu werden.

Bei der Ausgestaltung der Erfindung gemäss Anspruch 4 stützen sich die Arme des Spreizgestelles bei seitlicher Belastung direkt am glockenförmigen Aussenmantel ab, so dass die radiale Erstreckung der Lappen klein gehalten werden kann, ohne die Streifigkeit der Gleitmuffe zu beeinträchtigen. Der zweite Gleitmuffenteil ist dabei so ausgebildet, dass sein Aussenmantel den ersten Gleitmuffenteil nach aussen überragt und damit die Anlenkbereiche für die Arme des Spreizgestelles verletzungssicher abdeckt. Es kann dabei der ganze zweite Gleitmuffenteil als eine einzige Stützglocke ausgebildet sein, die alle Bereiche zwischen den Armen des Spreizgestelles abdeckt.

Bei einer Ausgestaltung der Erfindung gemäss Anspruch 5 wird eine formschlüssige Verbindung der Lappen des ersten Gleitmuffenteiles mit dem glockenförmigen Aussenmantel des zweiten Gleitmuffenteiles erreicht und die Formstabilität der Gleitmuffe weiter erhöht.

Eine weitere Versteifung der Gleitmuffe wird erfingungsgemäss durch die Ausgestaltung gemäss Anspruch 7 erzielt.

Bei einer Ausgestaltung der Erfindung gemäss Anspruch 8 wird ohne zusätzliche Verbindungselemente eine einfache Verbindung der beiden Gleitmuffenteile erreicht, die durch den glockenförmigen Aussenmantel einerseits und die Querrippen anderseits den Bereich der Anlenkung der Arme allseitig verletzungs- und verschmutzungssicher abdeckt und eine hohe Stabilität besitzt.

Die erfindungsgemässe Gleitmuffe besteht aus nur zwei Teilen, einer Tragehülse aus Kunststoff oder Metall, die das Standrohr umschliesst, und einer Stützhülse aus Kunststoff oder Metall.

Nachstehend wird die Erfindung anhand von in den Zeichnungen dargestellten Ausführungsbeispielen näher erläutert. In den Zeichnungen zeigen Fig. 1 einen Längsschnitt durch eine erfindungsgemässe Gleitmuffe, Fig. 2 die Gleitmuffe der Fig. 1 im Querschnitt, Fig. 3 die Stützhülse der Gleitmuffe der Fig. 1 von der Seite, Fig. 4 einen Längsschnitt durch die Tragehülse der Gleitmuffe der Fig. 1 und Fig. 5 ähnlich der Fig. 2 einen Querschnitt durch eine andere Ausführungsform der Gleitmuffe.

Die in Fig. 1-4 dargestellte Gleitmuffe besteht aus einer, das nicht dargestellte Standrohr eines Wäschetrockners umschliessenden, vorzugsweise aus Kunststoff bestehenden Tragehülse als ersten Gleitmuffenteil 1 und einer auf diese aufgesteckten Stützhülse als zweiten Gleitmuffenteil 2.

Die Tragehülse bzw. der erste Gleitmuffenteil 1 besitzt an der Aussenseite des innenliegenden, das Standrohr umschliessenden Teiles 3 angeformte, nach aussen abstehende Lappen 4,4', die paarweise angeordnet sind und zur Anlenkung der nicht dargestellten Arme des Spreizgestelles des Wäschetrockners dienen.

Jedes Lappenpaar 4,4' besitzt miteinander fluchtende Bohrungen 5,5' zur Aufnahme der jeweiligen Schwenkachse des jeweils zwischen den beiden Lappen 4,4' eines Lappenpaares aufgenommenen Armes des Spreizgestelles des Wäschetrockners. Einander benachbarte Lappenpaare 4,4' sind durch angeformte Querrippen 7 miteinander verbunden, die der Verrastung mit der Stützhülse bzw. dem zweiten Gleitmuffenteil 2 dienen.

Auf der Aussenseite der Tragehülse bzw. des ersten Gleitmuffenteils 1 sind ferner zwei Halterungen 6,6' für den nicht dargestellten Betätigungshebel der Feststellmechanik der Gleitmuffe angeformt.

Die Stützhülse bzw. der zweite Gleitmuffenteil 2 besitzt einen rohrförmigen Abschnitt 8 zum Aufschieben auf die Traghülse 1 und eine Stützglocke bzw. einen glockenförmigen Aussenmantel 9 zum seitlichen Abstützen der Lappen 4,4'. Der rohrförmige Abschnitt 8 weist einen nach innen vorstehenden Bund 10 mit einer Durchtrittsöffnung 11 für das Standrohr des Wäschetrockners auf, wobei der Bund 10 an der Stirnseite des das Standrohr umschliessenden Teiles 3 der Traghülse anliegt. Die Stützglocke 9 erstreckt sich radial bis über die Lappen 4,4' hinaus bis in einen zylindrischen Abschnitt, der an seiner Innenseite Längsnuten 12 für die Aufnahme von Längsrippen 13 an den Stirnseiten der Lappen 4,4' aufweist. Diese Längsnuten sind im Bereich der seitlichen Ränder von Ausnehmungen 14 in der Stützglocke 9 angeordnet, welche Ausnehmungen 14 vom freien Rand 15 der Stützglocke 9 ausgehen und jeweils mit dem Freiraum zwischen den beiden Lappen 4,4' eines Lappenpaares fluchten. Diese Ausnehmungen 14 dienen dem Durchtritt der an den Lappenpaaren angelenkten Arme des Spreizgestelles durch die Stützglocke 9. An den seitlichen Rändern dieser Ausnehmungen 14 besitzt die Stützglocke 9 nach aussen vorstehende Vorsprünge 16, die an ihren einander zugekehrten Seiten mit der Innenseite der zugehörigen Lappen 4,4' fluchtende Stützflächen 17 für die Arme des Spreizgestelles aufweisen.

Am freien Rand 15 der Stützglocke 9 sind zwischen den Ausnehmungen 14 nach innen vorstehende Rastvorsprünge 18 angebracht, die zusammen mit den Querrippen 7 der Tragehülse 1 eine Schnappverbindung bilden und im verrasteten Zustand hinter diese Querrippen 7 ragen.

Das in Fig. 5 dargestellte Ausführungsbeispiel für eine Gleitmuffe unterscheidet sich von dem der Fig. 1-4 lediglich dadurch, dass die Stützflächen 17 der Stützglocke bzw. des glockenförmigen Aussenmantels 9 an der Aussenseite der Lappen 4,4' anliegen und die Lappen 4,4' selbst die Stützglocke bzw. des glockenförmigen Aussenmantels 9 nach aussen überragen.

Selbstverständlich sind in Kenntnis der Erfindung mehrere Änderungen möglich, die für den Fachmann naheliegen und ebenfalls unter den Schutzumfang der Ansprüche fallen. So kann z. B. die Stützhülse bzw. der erste Gleitmuffenteil in dem zwischen den benachbarten Lappenpaaren gelegenen Bereich im wesentlichen scheibenförmig ausgebildet sein.

Weiters können die Rastvorsprünge direkt an den entsprechend geformten Lappen angreifen.

## Patentansprüche

1. Gleitmuffe für einen schirmartig ausgebildeten Wäschetrockner mit einem mehrarmigen Spreizgestell, dessen Arme an paarweise nach aussen ragenden Lappen (4,4') der Gleitmuffe gelenkig gelagert sind, welche einen ersten Gleitmuffenteil (1) mit einem innenliegenden, hülsenförmigen Abschnitt (3) zum unmittelbaren Umschliessen des Standrohres des Wäschetrockners und einen auf den ersten Gleitmuffenteil (1) aufgesteckten zweiten Gleitmuffenteil (2) besitzt, wobei die paarweise angeordneten Lappen (4,4') an einem der beiden Gleitmuffenteile (1,2) angeformt sind, dadurch gekennzeichnet, dass der erste Gleitmuffenteil als die Arme des Spreizgestelles tragender Gleitmuffenteil (1) ausgebildet ist, an dessen innenliegendem, hülsenförmigen Abschnitt (3) die Lappen (4,4') zum Anlenken der Arme des Spreizgestelles angeformt sind und dass der zweite Gleitmuffenteil als die Arme des Spreizgestelles seitlich abstützender Gleitmuffenteil (2) ausgebildet ist, an dem Stützelemente (16, 17) angeformt sind, welche die Lappen (4,4') und/ oder die an den Lappen (4,4') des tragenden Gleitmuffenteiles (1) angelenkten Arme des Spreizgestelles seitlich abstützen.

2. Gleitmuffe nach Anspruch 1, dadurch gekennzeichnet, dass die Stützelemente (16,17) paarweise an einem, sich vom Standrohr nach aussen erstreckenden, glockenförmigen Aussenmantel (9) des zweiten Gleitmuffenteiles (2) angeformt sind, welcher vom freien Rand (15) des Aussenmantels (9) ausgehende, jeweils zwischen einem Stützelementpaar angeordnete Ausnehmungen (14) für den Durchtritt der an den Lappen (4,4') des ersten Gleitmuffenteiles (1) angelenkten Arme des Spreizgestelles besitzt.

3. Gleitmuffe nach Anspruch 2, dadurch gekennzeichnet, dass die Stützelemente jeweils über an den seitlichen Rändern der Ausnehmungen (14) angeordnete Stützflächen (17) an den Aussenseiten der Lappen (4,4') einander benachbarter, jeweils einem Arm des Spreizgestelles zugeordneter Lappenpaare angreifen.

4. Gleitmuffe nach Anspruch 2, dadurch gekennzeichnet, dass jeweils an den seitlichen Rändern einer Ausnehmung (14) des glockenförmigen Aussenmantels (9) nach aussen vorstehende Vorsprünge (16) der die Ausnehmung (14) seitlich begrenzenden Stützelemente vorgesehen sind, welche Vorsprünge (16) das dieser Ausnehmung (14) zugeordnete Lappenpaar (4,4') des ersten Gleitmuffenteiles (1) nach aussen überragen und einander zugekehrte Stützflächen (17) für den am zugeordneten Lappenpaar (4,4') angelenkten Arm des Spreizgestelles aufweisen.

5. Gleitmuffe nach einem der Ansprüche 2 bis 4, dadurch gekennzeichnet, dass der glockenförmige Aussenmantel (9) jeweils im Bereich einer seiner Ausnehmungen (14) Längsnuten (12) in seinen diese Ausnehmung begrenzenden Stützelementen aufweist, in die an den Lappen (4,4') des dieser Ausnehmung (14) zugeordneten Lappenpaares ausgebildete Längsrippen (13) eingreifen.

6. Gleitmuffe nach einem der Ansprüche 1 bis 5, dadurch gekennzeichnet, dass der erste Gleitmuffenteil (1) mit einer Feststellmechanik zum Feststellen der Gleitmuffe am Standrohr des Wäschetrockners versehen ist.

7. Gleitmuffe nach einem der Ansprüche 1 bis 6, dadurch gekennzeichnet, dass die beiden Gleitmuffenteile (1, 2) mittels einer Schnappverbindung miteinander verrastet sind.

8. Gleitmuffe nach einem der Ansprüche 2 bis 7, dadurch gekennzeichnet, dass der zweite Gleitmuffenteil (2) am freien Rand (15) seines glockenförmigen Aussenmantels (9) zwischen dessen Ausnehmungen (14) angeordnete, nach innen abstehende Rastvorsprünge (18) besitzt, welche beim Aufstecken auf den ersten Gleitmuffenteil (1) hinter dessen benachbarte Lappenpaare miteinander verbindende Querrippen (7) einrasten.

## Claims

1. A sliding sleeve for an umbrellalike clothes dryer comprising a multi-arm spreading frame, the arms of which are articulatedly mounted on lugs (4,4') protruding outwardly in pairs from the sliding sleeve, which comprises a first sliding sleeve part (1) having an inwardly disposed sleevelike portion (3) for directly surrounding the stand tube of the clothes dryer and a second sliding sleeve part (2), which is slidably fitted on the first sliding sleeve part (1), wherein the lugs (4,4') provided in pairs are formed on one of the two sliding sleeve parts (1,2), characterized in that the first sliding sleeve part constitutes a sliding sleeve part (1) which carries the arms of the spreading frame and which is provided on its inwardly disposed sleevelike portion (3) with the integrally formed lugs (4,4') for hingedly connecting the arms of the spreading frame, and that the second sliding sleeve part constitutes a sliding sleeve part (2) which laterally supports the arms of the spreading frame and which is provided with integrally formed supporting elements (16, 17), which laterally support the lugs (4,4') and/or the arms of the spreading frame which are hingedly connected to the lugs (4,4') of the carrying sliding sleeve part (1

2. A sliding sleeve according to claim 1, characterized in that the supporting elements (16,17) are integrally formed in pairs on a bell-shaped outer shell (9) of the second sliding sleeve part (2), which outer shell extends outwardly from the stand pipe and has apertures (14) which extend from the free rim (15) of the outer shell (9) and each of which is disposed between the supporting elements of a pair, and the arms of the spreading frame which are hingedly connected to the lugs (4,4') of the first sliding sleeve part (1) extend through said apertures (14).

3. A sliding sleeve according to claim 2, characterized in that each of the supporting elements is formed at the side edges of the apertures (14) with supporting surfaces (17), which bear on the outside surfaces of the lugs (4,4') of adjacent pairs of lugs, each of which pairs is associated with an arm of the spreading frame.

4. A sliding sleeve according to claim 2, characterized in that outwardly protruding projections (16) of the supporting elements which laterally define the aperture (14) are provided at the side ed ges of an aperture (14) of the bell-shaped outer shell (9) said projections (16) protrude outwardly over the pair of lugs (4,4') of the first sliding sleeve part (1), which pair of lugs are associated with that aperture (14), and said projections are formed with supporting surfaces (17) for that arm of the spreading frame which is hingedly connected to the associated pair of lugs (4,4').

5. A sliding sleeve according to any of claims 2 to 4, characterized in that the bell-shaped outer shell (9) is provided adjacent to each of its apertures (14) with longitudinal grooves (12) in its supporting elements which define said apertures, and longitudinal ribs (13) formed on the lugs (4,4') of the pair of lugs which are associated with said aperture (14) extend into said grooves.

6. A sliding sleeve according to any of claims 1 to 5, characterized in that the first sliding sleeve part (1) is provided with a fixing mechanism for fixing the sliding sleeve in position on the stand tube of the clothes dryer.

7. A sliding sleeve according to any of claims 1 to 6, characterized in that the two sliding sleeve parts (1,2) are releasably interlocked by a snapac- tion joint.

8. A sliding sleeve according to any of claims 2 to 7, characterized in that the second sliding sleeve part (2) comprises inwardly protruding detent projections (18) which are provided at the free rim (15) of the bell-shaped outer shell (9) between its apertures (14) and when fitted on the first sliding sleeve part (1) snap behind the transverse ribs (7), which are formed on the first sliding sleeve part (1) and interconnect adjacent pairs of lugs.

## Revendications

1. Manchon coulissant pour un séchoir à linge du type parasol comportant une armature susceptible de se déployer qui présente plusieurs bras articulés sur des pattes (4,4') du manchon coulissant en saillie par paires vers l'extérieur, ce manchon coulissant comportant une première partie (1) de manchon coulissant comprenant un tronçon intérieur (3) en forme de douille qui entoure directement le poteau tubulaire du séchoir à linge, et une seconde partie (2) de manchon coulissant fixée sur la première partie (1), les pattes (4,4') disposées par paires étant moulées d'une seule pièce avec l'une des deux parties (1, 2) du manchon coulissant, caractérisé en ce que la première partie du manchon coulissant est la partie (1) qui porte les bras de l'armature susceptible de se déployer, les pattes (4,4') d'articulation des bras de l'armature étant moulées d'une seule pièce avec le tronçon intérieur (3) en forme de douille de cette partie (1), et en ce que la seconde partie du manchon coulissant est la partie (2) qui étaye latéralement les bras de l'armature, et avec laquelle sont moulés d'une seule pièce des éléments d'étaiement (16, 17) qui étayent latéralement les pattes (4,4') et/ou les bras de l'armature articulés sur les pattes (4,4') de la partie (1) d'appui du manchon coulissant.

2. Manchon coulissant conforme à la revendication 1, caractérisé en ce que les éléments d'étaiement (16, 17) sont moulés d'une seule pièce, par paires, à une enveloppe extérieure (9), en forme de cloche et s'étendant vers l'éxtérieur depuis le support tubulaire, de la seconde partie (2) du manchon coulissant, cette enveloppe présentant des évidements (14) disposés chacun en s'éloignant du bord libre (15) de l'enveloppe extérieure (9) entre une paire d'éléments d'étaiement, pour le passage des bras de l'armature articulés sur les pattes (4,4') de la première partie (1) du manchon coulissant.

3. Manchon coulissant conforme à la revendication 2, caractérisé en ce que les éléments d'étaiement sont en prise respectivement, par l'intermédiaire de surfaces d'étaiement (17) disposées sur les bords latéraux des évidements (14), aux faces extérieures des pattes (4,4') de paires de pattes adjacentes associées respectivement à un bras de l'armature.

4. Manchon coulissant conforme à la revendication 2, caractérisé en ce qu'il est prévu, sur les bords latéraux de chaque évidement (14) de l'enveloppe extérieure (9) en forme de cloche, des saillies (16), débordant vers l'extérieur, des éléments d'étaiement qui délimitent latéralement ledit évidement (14), ces saillies (16) dépassant vers l'extérieur la paire de pattes (4,4'), associée audit évidement (14), de la première partie (1) du manchon coulissant, et présentant des surfaces d'étaiement (17), tournées l'une vers l'autre, du bras de l'armature, articulé à la paire de pattes (4,4') associée.

5. Manchon coulissant conforme à l'une des revendications 2 à 4, caractérisé en ce que l'enveloppe extérieure (9) en forme de cloche présente, dans la région de chacun de ses évidements (14), et sur ses éléments d'étaiement qui limitent ceux-ci, des rainures longitudinales (12) dans lesquelles sont engagées des nervures longitudinales (13) ménagées sur les pattes (4,4') de la paire de pattes associée audit évidement (14).

6. Manchon coulissant conforme à l'une des revendications 1 à 5, caractérisé en ce que la première partie (1) du manchon coulissant est munie d'un dispositif de blocage pour la fixation du manchon coulissant sur le support tubulaire du séchoir à linge.

7. Manchon coulissant conforme à l'une des revendications 1 à 6, caractérisé en ce que les deux parties (1, 2) du manchon coulissant s'enclenchent l'une dans l'autre au moyen d'une liaison par encliquetage.

8. Manchon coulissant conforme à l'une des revendications 2 à 7, caractérisé en ce que la seconde partie (2) du manchon coulissant présente des saillies de blocage (18) dirigées vers l'intérieur et disposées sur le bord libre (15) de son enveloppe extérieure (9) en forme de cloche entre les évidements (14) de celle-ci, ces saillies (18) s'encliquetant, lorsque l'on fixe la seconde partie (2) sur la première partie (1) du manchon coulissant, derrière les nervures transversales (7) de ladite première partie (1) qui relient l'une à l'autre les paires de pattes adjacentes.
